# FASCICULE DE BREVET EUROPEEN

(11) **EP 0 373 989 B1**
(45) Date de publication et mention de la délivrance du brevet: **03.02.1993**
(21) Numéro de dépôt: 89403256.4
(22) Date de dépôt: 24.11.1989
(51) Int. Cl.: B65D 47/08, B65D 47/24

(54) **Capsule de bouchage d'un récipient, équipée de moyens basculants pour la distribution de la substance contenue dans ledit récipient**
Behälterverschlusskappe mit schwenkbarem Betätigungselement zum Abgeben des Behälterinhalts
Cap closure for a container provided with pivoting means for dispensing the contents of this container

(30) Priorité: 15.12.1988 FR 8816549
(43) Date de publication de la demande: 20.06.1990
(73) Titulaire: L'OREAL, 75008 Paris (FR)
(72) Inventeur: Revenu, Christian, F-93600 Aulnay-sous-Bois (FR); Goyet, Daniel, F-93230 Romainville (FR)
(74) Mandataire: Michardière, Bernard

(56) Documents cités:
- EP-A- 0 111 813
- EP-A- 0 176 108
- WO-A-82/04028
- FR-A- 2 412 470
- FR-A- 2 602 488
- US-A- 3 516 581

## Description

La présente invention porte sur une capsule de bouchage d'un récipient, qui est équipée de moyens basculants pour la distribution de la substance contenue dans ledit récipient.

Les capsules de bouchage de ce type, qui s'adaptent, par exemple par vissage, sur le col de flacons renfermant la substance distribuer, sont utilisées pour permettre de distribuer une dose de ladite substance suivant un jet ou un écoulement relativement fin, ce qui ne serait pas le cas si l'on retirait la capsule en raison de la grande section du col. De telles capsules trouvent application par exemple dans la distribution de shampooings.

On connaît une capsule de ce type, qui comprend une jupe latérale raccordée à un fond dans lequel est pratiquée une ouverture centrale de sortie, laquelle débouche dans la base d'une zone en creux délimitée par deux ailes latérales en regard, qui sont perpendiculaires au plan moyen dudit fond, et qui s'étendent depuis la région centrale dudit fond comportant l'ouverture de sortie jusqu'au voisinage de sa bordure. Un élément traversé par un canal est monté basculant dans cette zone en creux, entre une position rabattue de bouchage où il occupe sensiblement cette zone en creux et où l'orifice de sortie est obturé, et une position relevée de distribution où le canal précité se trouve en communication directe avec l'orifice de sortie. A cet effet, l'élément basculant porte des tourillons latéraux tournant dans des logements débouchant dans les ailes, dans la région centrale du fond. Pour effectuer cette manoeuvre de basculement, l'utilisateur doit soulever une languette dépassant très légèrement de la bordure du fond de la capsule ; cette manoeuvre, devant être effectuée avec l'ongle, n'est pas toujours aisée. Mais un des inconvénients majeurs de ce dispositif provient surtout du fait que le canal de distribution est inclus dans l'élément obturateur de la capsule. Le moulage de cet élément est dès lors relativement compliqué.

On a proposé également, conformément à US-A-3 516 581, une capsule de bouchage: selon le préambule de la revendication 1 dont le fond comporte une cheminée de sortie de la substance à distribuer, cette cheminée se situant dans une zone en creux délimitée par deux ailes en regard et s'étendant sensiblement d'une extrémité à l'autre du fond. Cette zone en creux reçoit un obturateur basculant comportant une ouverture inférieure d'entrée du liquide bordée par une jupe s'adaptant sur l'extrémité de la cheminée précitée, cette ouverture constituant l'entrée d'un canal formé dans une partie avant dudit obturateur, ledit obturateur ayant la même structure d'ensemble que l'élément basculant du mode de réalisation précédent. L'obturateur comporte une partie arrière constituant un organe de commande de basculement, et portant, à cet effet, deux tourillons latéraux tournant dans des logements pratiqués dans les deux ailes en regard, qui délimitent la zone en creux du fond de la capsule. La commande de basculement s'effectue donc par appui du doigt sur la plaque supérieure de cette partie arrière ce qui est un avantage par rapport à la réalisation précédente ; toutefois, l'inconvénient majeur de cet obturateur est le même que ci-dessus indiqué. La réalisation conforme à US-A-4 645 086 est sensiblement analogue et comporte les mêmes inconvénients.

La présente invention a pour but de remédier aux inconvénients précités de l'état antérieur de la technique. A cet effet, on prévoit, selon l'invention, que l'obturateur basculant soit constitué par un élément ouvert sur sa longueur, ledit élément coopérant avec la partie fixée sur l'embouchure de sortie du récipient (ou adaptateur), pour définir avec elle, en position d'ouverture, un canal de sortie de la substance hors du récipient.

Lorsqu'on referme l'obturateur basculant, il vient se positionner sur l'adaptateur, ce qui fait disparaître le canal de sortie. Ainsi, le canal de sortie n'est plus à mouler sur une des deux pièces de la capsule mais est formé, en position d'ouverture, par coopération de l'adaptateur et de l'obturateur.

La présente invention a donc pour objet le produit industriel nouveau que constitue une capsule de bouchage d'un récipient, adaptée pour permettre la distribution de la substance par un canal de sortie sans qu'il soit nécessaire de la retirer du récipient, ladite capsule comprenant un organe adaptateur qui comporte un manchon destiné s'adapter sur l'embouchure dudit récipient et raccordé à un fond sur lequel est formée une zone en creux délimitée par une base et par deux ailes en regard l'une de l'autre, un orifice de sortie de la substance étant formé dans ladite base, ladite zone en creux recevant un organe obturateur basculable d'une position d'obturation dudit orifice de sortie à une position de distribution dans laquelle ledit orifice est libéré: le canal de sortie se trouvant en communication avec l'orifice de sortie, caractérisée par le fait que ledit organe obturateur comporte une paroi tubulaire présentant une ouverture en vis-à-vis du fond: et du canal de sortie, ledit fond comportant des moyens complémentaires de ladite paroi tubulaire pour délimiter avec elle le canal de sortie de la substance en position de distribution dudit organe obturateur, et pour s'adapter sur ladite paroi tubulaire en position d'obturation de l'organe obturateur en faisant disparaître le canal de sortie.

Conformément à un mode de réalisation préféré de l'invention, la base de la zone en creux est constituée par deux platines séparées par un décrochement à savoir une platine supérieure avant, dans laquelle est pratiqué l'orifice de sortie de la substance et une platine inférieure arrière, l'organe obturateur étant constitué par une plaque de base, ledit organe obturateur comportant d'une part, une partie avant avec des moyens d'obturation de l'orifice dudit organe adaptateur, ainsi que la paroi tubulaire destinée à constituer le canal de sortie de la substance, et, d'autre part, une partie arrière constituant le volet de manoeuvre dudit organe obturateur basculant et portant latéralement des moyens d'articulation disposés selon un axe transversal, moyens d'articulation qui coopèrent avec des parties complémentaires portées par ledit organe adaptateur.

Le décrochement peut être perpendiculaire à l'axe de symétrie de ladite zone en creux tandis que l'organe obturateur porte une languette transversale inférieure ayant une bordure arrondie pour coopérer avec ledit décrochement, ladite languette partageant ledit organe obturateur entre la partie avant et la partie arrière.

En particulier, la partie avant de l'organe obturateur comporte, de part et d'autre de la plaque de base, avantageusement deux ailes latérales susceptibles de pénétrer chacune dans une gorge latérale formée entre l'une des ailes et la platine supérieure avant, les deux ailes définissant avec la plaque de base de la partie avant, la paroi tubulaire, qui délimite partiellement le canal de sortie dans la position de distribution de l'organe obturateur, les deux ailes se positionnant totalement dans les gorges latérales dans la position d'obturation de l'organe obturateur, pour permettre la mise en appui de la plaque de base sur la platine supérieure avant, mais n'étant que partiellement extraites desdites gorges dans la position de distribution de l'organe obturateur.

De même, on peut prévoir que la partie arrière de l'organe obturateur porte, de chaque côté, un tourillon destiné à être reçu dans un logement cylindrique débouchant dans chaque aile au droit de la platine arrière, afin de constituer les moyens d'articulation dudit organe obturateur. Chacun de ces logements peut s'ouvrir dans la paroi supérieure du fond de façon à présenter, vu en élévation, la forme d'un oméga. Cette disposition facilite la mise en place de l'organe obturateur lors du montage.

Conformément à des modes de réalisation particuliers de la capsule de bouchage selon l'invention, les deux ailes sont disposées selon des plans sensiblement parallèles à l'axe du manchon, lesdits plans convergeant l'un vers l'autre en direction de la platine avant de ladite capsule ; le fond comporte, à l'intérieur du manchon, une jupe d'étanchéité pénétrant dans l'embouchure de sortie du récipient ; le manchon comporte des renflements internes disposés sur une zone annulaire au voisinage de sa bordure inférieure, et constituant des moyens d'encliquetage de l'organe adaptateur sous un jonc annulaire porté par le récipient, ledit manchon comportant également des ailettes radiales de positionnement dudit organe adaptateur sur l'extrémité dudit récipient ; enfin, le fond porte extérieurement une jupe externe d'habillage, qui entoure le manchon.

Selon l'un des modes de réalisation, l'orifice de l'organe adaptateur est bordé extérieurement par une cheminée et les moyens d'obturation dudit orifice sont alors constitués par une gorge qui est formée dans celle des faces de la plaque de base de la partie avant de l'organe obturateur qui est en regard de la platine avant, ladite gorge recevant de façon étanche la bordure libre de la cheminée dans la position d'obturation de l'organe obturateur.

Selon un autre mode de réalisation, l'orifice de l'organe adaptateur débouche sur le fond d'une cavité sensiblement cylindrique creusée perpendiculairement dans la platine supérieure avant.

Selon une première possibilité, la cavité admet une directrice ayant une forme sensiblement rectangulaire dont les longueurs sont sensiblement parallèles au plan bissecteur des deux gorges latérales et sont disposées symétriquement par rapport à ce plan ; les largeurs de la directrice sensiblement rectangulaire de la cavité sont délimitées par deux arcs de cercle, l'arc de cercle à l'avant de la platine étant positionné tangentiellement à la paroi en arc de cercle constituant le rebord du capot d'habillage, l'arc de cercle à l'arrière de la platine venant s'appuyer tangentiellement sur une ligne reliant les parois arrière des gorges latérales ; le moyen d'obturation de la cavité est une ailette dont la base est une courbe fermée, ladite ailette étant formée sur celle des faces de la plaque de la partie avant de l'organe obturateur qui est en regard de la platine avant et épousant en position d'obturation la forme des parois de la cavité, sur toute la profondeur de ladite cavité le long des longueurs et de l'arc de cercle arrière, et seulement sur une petite profondeur le long de l'arc de cercle avant, de sorte que, en position d'ouverture, la partie avant de l'ailette laisse apparaître un cadre vide.

Selon une autre possibilité, la cavité sensiblement cylindrique a une section circulaire et le moyen d'obturation de cette cavité est formé par un manchon cylindrique, prévu en saillie vers le bas sous la partie avant de l'organe obturateur, ce manchon étant propre à s'engager de manière étanche dans la cavité cylindrique, et comportant, vers l'avant une fenêtre dans sa paroi cylindrique pour le passage du produit.

La paroi de la cavité est avantageusement tangente à l'extrémité avant de l'organe adaptateur tandis que la fenêtre débouche pratiquement en bordure avant dudit organe obturateur, à l'extérieur, dans le sens radial, de l'embouchure du récipient. L'orifice de sortie de la substance, prévu dans le fond de la cavité, est situé dans la partie arrière de cette cavité, radialement à l'intérieur de l'embouchure du récipient. La fenêtre a, de préférence, une forme sensiblement rectangulaire et l'ensemble est tel qu'en position de distribution de l'organe obturateur, une bordure située au-dessous de la fenêtre reste engagée, au moins en partie, dans la cavité.

La présente invention porte également sur un récipient obturé par la capsule de bouchage telle qu'elle vient d'être définie.

Pour mieux faire comprendre l'objet de l'invention, on va décrire maintenant, à titre d'exemple purement illustratif et non limitatif, des modes de réalisation représentés sur les dessins annexés :

Sur ces dessins :
- la figure 1 est une vue en perspective de l'adapteur qui constitue l'un des deux organes de la capsule de bouchage et de distribution selon un premier mode de réalisation de l'invention ;
- la figure 2 est une vue en coupe axiale de la partie supérieure d'un flacon équipé de la capsule de la figure 1 munie de son obturateur en position d'obturation, la coupe étant effectuée dans le plan de symétrie II-II dudit adaptateur ;
- la figure 3 est une vue analogue à la figure 2, montrant la capsule dans sa position de distribution ;
- la figure 4 est une vue partiellement en coupe et partiellement en élévation, selon IV-IV de la figure 3 ;
- la figure 5 est une vue en coupe axiale de l'adaptateur seul dans le même plan que la figure 2, selon V-V de la figure 7 ;
- la figure 6 est une vue selon VI-VI de la figure 5, dont la partie inférieure est montrée en élévation, et la partie supérieure, en coupe ;
- la figure 7 est une vue selon VII-VII de la figure 5 ;
- la figure 8 est une vue de dessous de l'obturateur seul, selon VIII-VIII de la figure 10 ;
- la figure 9 est une vue en coupe selon IX-IX de la figure 8 ; et
- la figure 10 est une vue en élévation selon X-X de la figure 8 ;
- la figure 11 est une vue en perspective éclatée de l'adaptateur et de l'obturateur en position d'ouverture selon un deuxième mode de réalisation de l'invention ;
- la figure 12 est une coupe axiale de la partie supérieure d'un flacon équipé de la capsule de la figure 11 munie de son obturateur en position ouverte, la coupe étant effectuée dans le plan de symétrie XII-XII dudit adaptateur ;
- la figure 13 est une coupe verticale axiale de la partie supérieure d'un flacon équipé d'une capsule de bouchage, dans sa position de distribution, conforme à un troisième mode de réalisation ;
- la figure 14 est une vue de dessus de l'organe adaptateur de la capsule de la figure 13, l'organe obturateur étant retiré ;
- la figure 15 est une vue de dessous de l'organe obturateur de la figure 13 ;
- la figure 16, enfin, est une coupe suivant la ligne XVI-XVI de la figure 15.

En se référant aux figures 1 à 10 représentant un premier mode de réalisation, on voit que l'on a désigné par 1 un flacon ou récipient équipé d'une capsule de distribution 2 conforme à la présente invention ; cette capsule est réalisée en deux parties, à savoir un adaptateur 3 constituant une partie venant se fixer sur le flacon 1, et un obturateur 4 constituant une partie qui est mobile entre une position d'obturation du flacon 1 (figure 2) et une position de distribution de la substance que ce dernier contient (figures 3 et 4).

Le flacon 1, réalisé par exemple en matière plastique, comprend un corps 5 se raccordant à un col 6 par un épaulement 7. Le col 6 porte extérieurement, au voisinage de l'épaulement 7, un jonc annulaire 8 pour la retenue de l'adaptateur 3.

L'adaptateur 3, également réalisé en matière plastique, est constitué par un manchon cylindrique 9 et par un capot d'habillage 10, qui sont coaxiaux et raccordés par un fond 11. Le manchon cylindrique 9 dépasse, par sa base, du capot d'habillage 10, et il comporte intérieurement, dans la partie qui fait saillie hors dudit capot 10, des renflements 12, régulièrement espacés l'un de l'autre et disposés dans un même plan diamétral dudit manchon 9. Ces renflements 12 sont destinés à venir s'encliqueter sous le jonc 8 du flacon 1 lors de la mise en place de l'adaptateur 3 sur ce dernier. Le manchon 9 comporte intérieurement trois ailettes radiales de positionnement, à savoir une ailette longue 13 disposée dans un plan perpendiculaire au plan de symétrie de l'adaptateur 3, et deux ailettes courtes 14, qui sont disposées à 120° de l'ailette 13. Les ailettes 13 et 14 ont leur extrémité inférieure chanfreinée, ce qui facilite le guidage en translation de l'adaptateur 3, lors de sa mise en place sur le goulot 6 du flacon 1.

La bordure sensiblement circulaire du fond 11 est repliée pour constituer la zone périphérique de raccordement avec le capot d'habillage 10 ; le fond 11 présente, formée sur sa partie supérieure, une zone en creux 15 délimitée par deux ailes latérales 16 disposées face à face, symétriquement et en oblique par rapport à un plan diamétral de l'adaptateur 3. Entre les deux ailes 36, le fond 11 comporte un décrochement 17 disposé selon le plan axial perpendiculaire au plan de symétrie précité, qui divise ledit fond 11 en une platine supérieure 18 dans la région (avant) où les deux ailes se rapprochent, et une platine inférieure 19, dans la région (arrière) où les deux ailes 16 s'écartent. Le décrochement 17 présente un profil sensiblement en quart de cercle. A leurs extrémités avant et arrière, les deux ailes 16 sont réunies par des parois en arc de cercle 20 et 21, constituant dans les deux cas un rebord du capot d'habillage 10 dans cette région. Le rebord 20 est de plus faible hauteur que le rebord 21.

La platine 19 comporte un orifice circulaire 22 dont l'axe appartient au plan de symétrie de l'adaptateur 3, et qui se situe à peu près à mi-distance entre le rebord avant 20 et le décrochement 17. Par ailleurs, comme on peut le voir sur les figures 4 et 6, de part et d'autre de l'orifice 22, et entre le rebord avant 20 et le voisinage du décrochement 17, la paroi de la platine 19 est repliée, le long de chacune des ailes 16, pour constituer une gorge en U 24 dont le rôle est indiqué plus loin.

Il est par ailleurs ménagé, dans l'épaisseur du fond 11, entre les ailes 16 et la zone arrondie 21 de raccordement avec le capot d'habillage 10, des logements 25 débouchant à la fois dans la face supérieure du fond 11 et dans les ailes 16. Chacun de ces logements 25 a, dans le plan de l'aile 16, une forme d'oméga : il est donc délimité par une paroi cylindrique 26 débouchant dans ladite aile 16 et s'ouvrant dans la partie supérieure du fond 11, selon deux plans inclinés 27, qui s'évasent vers l'extérieur.

Enfin, le fond 11 comporte intérieurement une jupe cylindrique d'étanchéité 28, destinée à pénétrer dans l'embouchure du col 6 du flacon 1, pour assurer l'étanchéité quand l'adaptateur 3 est en place sur le flacon 1. La jupe 28 se trouve raccordée aussi bien à la platine 18 qu'à la platine 19, si bien qu'elle présente une hauteur variable, sa bordure inférieure se situant dans un plan perpendiculaire à l'axe du manchon 9 ; ladite bordure inférieure est chanfreinée, pour faciliter la mise en place de l'adaptateur 3 sur le flacon 1.

Comme indiqué ci-dessus, le capot d'habillage 10 se raccorde au fond 11 par une zone arrondie ; il présente une forme d'ensemble légèrement renflée dans sa partie médiane.

L'organe obturateur 4, qui est représenté notamment sur les figures 8 à 10, est une pièce qui est également obtenue, de façon simple par moulage d'une matière plastique. Il est constitué par une plaque de base 29 destinée à venir occuper sensiblement la zone en creux 15 formée sur le fond 11 et présentant à cet effet, une forme d'ensemble et des dimensions correspondant à celle-ci. Ainsi, la plaque de base 29 est délimitée par deux bords opposés obliques 30, qui sont symétriques par rapport à l'axe longitudinal dudit obturateur 4 et qui sont réunis à leurs extrémités avant et arrière par des bordures en arc de cercle respectivement 31 et 32. La bordure arrière 32 est repliée d'équerre pour constituer une courte jupe 33.

Par ailleurs, l'obturateur 4 comporte, perpendiculairement à son axe longitudinal de symétrie et sensiblement à mi-distance entre les bordures 31 et 32, une courte languette 34 perpendiculaire à la plaque de base 29, orientée du même côté que la jupe 33 et s'étendant sur toute la largeur de ladite plaque de base 29. La languette 34 est arrondie le long de sa bordure opposée à la jupe 33. La languette 34 divise la plaque de base 29 en une partie avant 35 et une partie arrière 36, destinées à venir se placer, en position de montage de la capsule de distribution 2, respectivement au droit de la platine supérieure 18 et de la platine inférieure 19.

Dans sa partie avant 35, entre la bordure 31 et le voisinage de la languette 34, la plaque de base 29 est bordée, le long de ses deux bords obliques 30 et du même côté que la languette 34, par deux ailes latérales 37 dont les extrémités libres sont effilées. Ces ailes 37 sont susceptibles de se loger totalement dans les gorges 24 de l'adaptateur 3.

Dans sa partie arrière, les bordures latérales de la plaque de base 29 sont repliées pour former deux retours en équerre 41, qui constituent le prolongement de la jupe 33 et dont la hauteur diminue progressivement depuis la jupe 33 jusqu'au voisinage de la languette 34, où ils portent chacun un tourillon externe 42, dont l'axe est perpendiculaire à l'axe longitudinal de symétrie de l'obturateur 4.

Le montage du dispositif selon l'invention s'effectue de façon très simple : on présente l'adaptateur 3 axialement au-dessus du flacon 1 et on le fait descendre selon l'axe jusqu'à ce que les renflements périphériques 12 du manchon 19 s'encliquètent sous le jonc périphérique 8 ; les ailettes radiales 13 et 14 assurent le positionnement de l'adaptateur 3 sur le flacon 1, et la jupe 28 assure l'étanchéité du bouchage en pénétrant dans l'embouchure du col 6. Ensuite, on présente l'obturateur 4 à plat et convenablement orienté au-dessus de l'adaptateur 3 et on l'abaisse jusqu'à ce que les tourillons 42 reposent sur les plans inclinés 27 ; puis on applique une force sur la plaque de base 29 pour faire pénétrer les tourillons 42 dans les logements 25. Dans cette position, la languette 34 est en appui contre le décrochement 17 ; la bordure avant 31 de la plaque 29 est en appui contre le rebord 20 du capot d'habillage 10 ; les ailes latérales 37 sont complètement logées dans les gorges 24 et la bordure externe de la jupe 33 se trouve au voisinage de l'arête interne du rebord 21 du capot d'habillage 10.

Lorsque l'on met la capsule en position d'obturation, après la distribution, en appuyant sur la partie avant de l'obturateur 4, le volume d'un canal de sortie 43 disparaît puisque la plaque 29 vient en appui sur la platine 18 : de la sorte, tout le produit sorti du flacon 1 est éjecté de la capsule, ce qui évite tout risque de bouchage ou de distribution ultérieure d'un produit détérioré à l'air.

Tous les éléments ci-dessus cités et correspondant aux figures 1 à 10 se retrouvent également dans un deuxième mode de réalisation représenté sur les figures 11 et 12. Pour ce deuxième mode de réalisation, ces éléments ont été numérotés en rajoutant cent au numéro de référence adopté pour le premier mode de réalisation.

Toujours en se référant aux figures 1 à 10, on note que l'orifice 22 est bordé extérieurement par une cheminée cylindrique 23. Dans la face inférieure de la partie avant 35, est pratiqué un évidement cylindrique borgne 38 disposé sur l'axe longitudinal de la plaque 29, sensiblement à mi-distance entre la bordure 31 et la languette 34 ; autour de cet évidement 38, est ménagée une gorge annulaire 39 coaxiale avec lui. Ladite gorge 39 est destinée à recevoir la cheminée cylindrique 23 portée par la platine 18 en position d'obturation du flacon 1 ; la jupe 40 constituée entre l'évidement 38 et la gorge 39, assure en position d'obturation, l'étanchéité entre l'adaptateur 3 et l'obturateur 4. Lors du montage, la cheminée 23 est reçue dans la gorge 39 et la jupe 40 pénètre dans l'embouchure de ladite cheminée pour assurer l'étanchéité du bouchage.

En se référant aux figures 11 et 12, on voit que l'orifice 122 débouche sur le fond 150 d'une cavité cylindrique 151. Cette cavité 151 a été ménagée perpendiculairement à la platine supérieure avant 118 et à partir de celle-ci. Sa directrice a une forme sensiblement rectangulaire dont les longueurs 152 sont parallèles au plan bissecteur des deux gorges latérales 124 et sont disposées symétriquement par rapport à ce plan. Les largeurs sont délimitées par deux arcs de cercle 153a et 153b, l'arc de cercle 153a à l'avant de la platine étant positionné tangentiellement à la paroi en arc de cercle 120 constituant le rebord du capot d'habillage 110, l'arc de cercle 153b à l'arrière de la platine 118 venant s'appuyer tangentiellement sur une ligne reliant les extrémités arrière des gorges 124.

Sur la face inférieure de la partie avant 135 de l'obturateur est ménagée une ailette 154, dont la base est une courbe fermée épousant exactement la forme des parois de la cavité 151 ; cette ailette 154 est échancrée à l'avant sur les 3/4 de sa profondeur. En position d'obturation, l'ailette 154 s'emboîte totalement sur les parois de la cavité 151 et la substance contenue dans le flacon 101 ne peut pas passer.

Lorsqu'on veut distribuer une dose de la substance contenue dans le flacon 1 ou 101 selon que l'on utilise l'une ou l'autre des réalisations proposées, on appuie sur l'obturateur 4 (respectivement 104) sur sa partie arrière 36 (respectivement 136) comme indiqué par les flèches de la figure 3 (respectivement 12), ce qui fait basculer l'obturateur 4 (respectivement 104) autour des tourillons 42 (respectivement 142). Les ailes 37 (respectivement 137) remontent dans les gorges 24 (124) sans toutefois être extraites de celles-ci et la partie arrondie de la languette 34 (respectivement 134) glisse le long du décrochement 17 (respectivement 117) formé sur le fond 11 (respectivement 111) de l'adaptateur 3 (respectivement 103).

Dans le premier mode de réalisation, on a ainsi dégagé l'ouverture de sortie de la cheminée 23, comme le montre la figure 3, et constitué un canal de distribution 43 délimité entre l'obturateur 4 et la platine avant 18 de l'adaptateur 3. La plaque de base 29 et les ailes latérales 37 forment une paroi tubulaire ouverte vers la platine 18 et limitée vers l'arrière par la languette 34.

Dans le deuxième mode de réalisation, le canal de distribution 155 est délimité entre l'obturateur 104 et le fond 150 de la cavité 151. La cavité 151 et l'ailette 154 forment une paroi tubulaire s'ouvrant sur la paroi en arc de cercle 120 constituant le rebord du capot d'habillage 110 et limité vers l'arrière par la languette 134.

De la sorte et selon le mode de réalisation choisi, la substance peut être distribuée par le canal 43 ou 155 constitué à l'avant de la capsule 2 ou 102, sans s'écouler ni vers l'arrière dans l'espace défini entre la partie arrière 36 ou 136 de la plaque de base 29 ou 129 et la platine inférieure 19 ou 119, ni latéralement vers l'extérieur pour le premier mode de réalisation, ni latéralement vers la platine avant 118 pour le deuxième mode de réalisation.

En se reportant aux figures 13 à 16 des dessins, on peut voir un troisième mode de réalisation d'une capsule de bouchage selon l'invention. Les éléments de cette capsule identiques ou jouant des rôles semblables à des éléments déjà décrits à propos des figures 11 et 12 sont désignés par des références numériques égales à la somme de la référence numérique utilisée sur ces figures 11 et 12, et du nombre 100. La description de ces éléments ne sera pas reprise ou sera effectuée succinctement.

L'organe adapteur 203 est muni d'une cavité sensiblement cylindrique 251 qui a une section circulaire, alors que dans la réalisation des figures 11 et 12 la cavité 151 avait une section sensiblement rectangulaire. La cavité 251 s'étend depuis la platine supérieure avant 218 jusqu'au fond 250 dans lequel est prévu l'orifice 222 de passage du produit.

La surface interne de la cavité 251 est légèrement évasée à partir du fond 211 vers le haut. La paroi cylindrique arrière, délimitant la cavité 251 forme le décrochement 217. La paroi limitant la cavité 251 est tangente à l'extrémité avant B (figure 14) de l'organe adaptateur 203. Le diamètre de la cavité 251 n'est que légèrement inférieur à la distance entre les ailes 216, vers l'avant, de sorte que la platine supérieure 218 a une surface relativement réduite.

L'ouverture 222 débouche dans la partie arrière du fond de la cavité 251 et a la forme d'une lentille convexe (voir figure 14) limitée, vers l'avant, par un arc de cercle centré sur l'axe de l'organe adaptateur 203 et situé légèrement à l'intérieur du contour intérieur de la jupe 228. Vers l'arrière, cette ouverture 222 est limitée par le contour circulaire de la base de la cavité 251.

Le moyen d'obturation de cette cavité 251 est formé par un manchon cylindrique M prévu vers l'avant de l'organe obturateur 204, l'axe de ce manchon M étant orthogonal au plan moyen de l'obturateur. Le centre du manchon M est situé sur l'axe de symétrie de l'obturateur 204. Ce manchon M est tangent à l'extrémité avant de la plaque de l'obturateur 204 et est solidaire de la surface inférieure de cet obturateur, de manière à s'ouvrir vers le bas, c'est-à-dire en vis à vis du fond 211. Ce manchon M constitue donc une paroi tubulaire 254 propre à coopérer avec des moyens complémentaires constitués par la paroi tubulaire délimitant la cavité 251 sur l'organe adaptateur 203.

Le manchon M est propre à s'engager de manière étanche dans cette cavité 251.

Le manchon M comporte, vers l'avant, une fenêtre rectangulaire 243 dans sa paroi cylindrique pour le passage du produit. Une bordure l, située au-dessous de la fenêtre 243, relie les deux parois latérales délimitant cette fenêtre (voir figure 16). L'ensemble est tel que dans la position de distribution de l'organe obturateur 204, comme représenté sur la figure 13, la bordure l reste engagée au moins en partie dans la cavité 251. Ainsi, la combinaison de la paroi délimitant la cavité 251 et de la paroi tubulaire 254 permet d'établir un canal fermé conduisant le produit de l'orifice 222 à la fenêtre de sortie 243. Cette fenêtre se trouve à l'extérieur, dans le sens radial, de l'embouchure 206 du récipient et est située en bordure de l'organe adaptateur 203.

L'utilisation et le fonctionnement de la capsule de bouchage des figures 13 à 16 sont semblables à ceux décrits à propos des figures précédentes et ne seront pas repris.

Le moulage des deux pièces constituant la capsule de bouchage des figures 13 à 16 peut être réalisé dans des conditions simples et économiques. En particulier, la réalisation de la fenêtre 243 ne pose pas de problème particulier au moulage et au démoulage.

## Revendications

1. Capsule de bouchage d'un récipient (1, 101, 201) adaptée pour permettre la distribution de la substance: par un canal de sortie (43, 155, 243) sans qu'il soit nécessaire de la retirer du récipient (1, 101, 201), ladite capsule (2, 102, 202) comprenant un organe adaptateur (3, 103, 203) qui comporte un manchon (9, 109, 209) destiné à s'adapter sur l'embouchure (6, 106, 206) dudit récipient (1, 101, 201) et raccordé à un fond (11, 111, 211) sur lequel est formée une zone en creux (15, 115, 215) délimitée par une base et par deux ailes (16, 116, 216) en regard l'une de l'autre, un orifice de sortie (22, 122, 222) de la substance étant formé dans ladite base, ladite zone en creux (15, 115, 215) recevant un organe obturateur (4, 104, 204) basculable d'une position d'obturation dudit orifice de sortie (22, 122, 222) à une position de distribution dans laquelle ledit orifice (22, 122, 222) est libéré: le canal de sortie (43, 155, 243) se trouvant en communication ave l'orifice de sortie (22, 122, 222), caractérisée par le fait que ledit organe obturateur (4, 104, 204) comporte une paroi tubulaire (29, 34, 37 ; 129, 134, 137 ; 254) présentant une ouverture en vis-à-vis du fond (11, 111, 211): et du canal de sortie (43, 155, 243), ledit fond comportant des moyens complémentaires (17, 18, 24; 117, 118, 124, 251) de ladite paroi tubulaire pour délimiter avec elle le canal de sortie (43, 155, 243) de la substance en position de distribution dudit organe obturateur (4, 104, 204) et pour s'adapter sur ladite paroi tubulaire en position d'obturation de l'organe obturateur (4, 104, 204): en faisant disparaître le canal de sortie (43, 155, 243).

2. Capsule de bouchage selon la revendication 1, caractérisée par le fait que la base de la zone en creux (15, 115, 215) est constituée par deux platines (18, 118, 218 et 19, 119, 219) séparées par un décrochement (17, 117, 217), à savoir une platine supérieure avant (18, 118, 218) dans laquelle est pratiqué l'orifice (22, 122, 222) et une platine inférieure arrière (19, 119, 219), l'organe obturateur (4, 104, 204) étant constitué par une plaque de base (29, 129, 229), ledit organe obturateur (4, 104, 204) comportant, d'une part, une partie avant (35, 135, 235), avec des moyens d'obturation de l'orifice (22, 122, 222) dudit organe adaptateur (3, 103, 203) ainsi que la paroi tubulaire (29, 34, 37 ; 129, 134, 137 ; 237) destinée à constituer le canal de sortie (43, 155, 243) de la substance, et, d'autre part, une partie arrière (36, 136, 236) constituant le volet de manoeuvre dudit organe obturateur basculant (4, 104, 204) et portant latéralement des moyens d'articulation (42, 142, 242) disposés selon un axe transversal, moyens d'articulation qui coopérent avec des parties complémentaires (25, 125, 225) portées par ledit organe adaptateur (3, 103, 203).

3. Capsule de bouchage selon la revendication 2, caractérisée par le fait que le décrochement (17, 117) est perpendiculaire à l'axe de symétrie de ladite zone en creux (15, 115) tandis que l'organe obturateur (4, 104) porte une languette transversale inférieure (34, 134) ayant une bordure arrondie pour coopérer avec ledit décrochement (17, 117), ladite languette (34, 134) partageant ledit organe obturateur (4, 104) entre la partie avant et la partie arrière.

4. Capsule de bouchage selon la revendication 2, caractérisée par le fait que la partie avant (35, 135) de l'organe obturateur (4, 104) comporte, de part et d'autre de la plaque de base (29, 129), deux ailes latérales (37,137) susceptibles de pénétrer chacune dans une gorge latérale (24, 124) formée entre l'une des ailes (16, 116) et la platine supérieure avant (18, 118), les deux ailes (37, 137) définissant avec la plaque de base (29, 129) de la partie avant (35, 135) la paroi tubulaire, qui délimite partiellement le canal de sortie (43, 155) dans la position de distribution de l'organe obturateur (4, 104), les deux ailes (37, 137) se positionnant totalement dans les gorges latérales (24, 124) dans la position d'obturation de l'organe obturateur (4, 104), pour permettre la mise en appui de la plaque de base (29, 129) sur la platine supérieure avant (18, 118), mais n'étant que partiellement extraite desdites gorges (24, 124) dans la position de distribution de l'organe obturateur (4, 104).

5. Capsule de bouchage selon la revendication 2, caractérisée par le fait que la partie arrière (36, 136, 236) de l'organe obturateur (4, 104, 204) porte, de chaque côté, un tourillon (42, 142, 242) destiné à être reçu dans un logement cylindrique (25, 125, 225) débouchant dans chaque aile (16, 116, 216) au droit de la platine arrière (19, 119, 219), afin de constituer les moyens d'articulation dudit organe obturateur (4, 104, 204).

6. Capsule de bouchage selon la revendication 5, caractérisée par le fait que chaque logement (25, 125, 225) s'ouvre dans la paroi supérieure du fond (11,111, 211) de façon à présenter, vu en élévation, la forme d'un oméga.

7. Capsule de bouchage selon l'une des revendications 1 à 6, caractérisée par le fait que les deux ailes (16, 116, 216) sont disposées selon des plans sensiblement parallèles à l'axe du manchon (9, 109, 209), lesdits plans convergeant l'un vers l'autre en direction de la platine avant de ladite capsule (2, 102, 202).

8. Capsule de bouchage selon l'une des revendications 1 à 7, caractérisée par le fait que le fond (11, 111, 211) comporte, à l'intérieur du manchon (9, 109, 209), une jupe d'étanchéité (28, 128, 228) pénétrant dans l'embouchure de sortie du récipient (1,101, 201) et que le manchon (9, 109, 209) comporte des renflements internes (12, 112, 212) disposés sur une zone annulaire au voisinage de sa bordure inférieure, et constituant des moyens d'encliquetage de l'organe adaptateur (3,103, 203) sous un jonc annulaire (8, 108, 208) porté par le récipient (1, 101,201), ledit manchon (9, 109, 209) comportant également des ailettes radiales (13, 14 ; 113, 114 ; 213) de positionnement dudit organe adaptateur (3, 103, 203) sur l'extrémité dudit récipient (1, 101, 201).

9. Capsule de bouchage selon l'une des revendications 1 à 8, caractérisée par le fait que le fond (11, 111, 211) porte extérieurement une jupe externe d'habillage (10, 110, 210) qui entoure le manchon (9, 109, 209).

10. Capsule de bouchage selon la revendication 2 prise seule ou en combinaison avec l'une des revendications 3 à 9, caractérisée par le fait que l'orifice (22) de l'organe adaptateur (3) est bordé extérieurement par une cheminée (23) et que les moyens d'obturation dudit orifice (22) sont constitués par une gorge (39) qui est formée dans celle des faces de la plaque de base (29) de la partie avant (35) de l'organe obturateur (4) qui est en regard de la platine avant (18), ladite gorge (39) recevant de façon étanche la bordure libre de la cheminée (23) dans la position d'obturation de l'organe obturateur (4).

11. Capsule de bouchage selon la revendication 2 prise seule ou en combinaison avec l'une des revendications 3 à 9, caractérisée par le fait que l'orifice (122, 222) de l'organe adaptateur (103, 203) débouche sur le fond d'une cavité sensiblement cylindrique (151, 251) creusée perpendiculairement dans la platine supérieure avant (118).

12. Capsule de bouchage selon la revendication 11, caractérisée par le fait que la cavité (151) admet une directrice ayant une forme sensiblement rectangulaire dont les longueurs (152) sont sensiblement parallèles au plan bissecteur des deux gorges latérales (124) et sont disposées sensiblement symétriquement par rapport à ce plan.

13. Capsule de bouchage selon la revendication 12, caractérisée par le fait que les largeurs de la directrice sensiblement rectangulaire de la cavité (151) sont délimitées par deux arcs de cercle (153a et 153b), l'arc de cercle (153a) à l'avant de la platine (118) étant positionné tangentiellement à la paroi en arc de cercle (120) constituant le rebord du capot d'habillage (110), l'arc de cercle (153b) à l'arrière de la platine (118) venant s'appuyer tangentiellement sur une ligne reliant les parois arrière des gorges latérales (124).

14. Capsule de bouchage selon la revendication 13, caractérisée par le fait que le moyen d'obturation de la cavité (151) est une ailette (154) dont la base est une courbe fermée, ladite ailette (154) étant formée sur celle des faces de la plaque (129) de la partie avant (135) de l'organe obturateur (104) qui est en regard de la platine (118) et épousant en position d'obturation la forme des parois de la cavité (151), sur toute la profondeur de ladite cavité (151) le long des longueurs (152) et de l'arc de cercle arrière (153a), et seulement sur une petite profondeur le long de l'arc de cercle avant (153b) de sorte que, en position d'ouverture, la partie avant de l'ailette (154) laisse apparaître un cadre vide.

15. Capsule selon la revendication 11, caractérisée par le fait que la cavité sensiblement cylindrique (251) a une section circulaire et que le moyen d'obturation de cette cavité est formé par un manchon cylindrique (254), prévu en saillie vers le bas sous la partie avant de l'organe obturateur (204), ce manchon (254) étant propre à s'engager de manière étanche dans la cavité cylindrique (251), et comportant, vers l'avant une fenêtre (243) dans sa paroi cylindrique pour le passage du produit.

16. Capsule selon la revendication 15, caractérisée par le fait que la paroi de la cavité (251) est tangente à l'extrémité avant (B) de l'organe adaptateur (203) de sorte que la fenêtre (243) débouche pratiquement en bordure avant dudit organe adaptateur (203).

17. Capsule selon la revendication 16, caractérisée par le fait que la fenêtre (243)a une forme sensiblement rectangulaire et que l'ensemble est tel, qu'en position de distribution de l'organe obturateur (204), une bordure (l) située au-dessous de la fenêtre (243) reste engagée, au moins en partie, dans la cavité (251).

18. Récipient équipé d'une capsule de bouchage telle que définie à l'une des revendications 1 à 17.

## Patentansprüche

1. Verschlußkappe für einen Behälter (1, 101, 201) zur Abgabe einer Substanz durch einen Austrittskanal (43, 155, 143), ohne dabei die Verschlußkappe vom Behälter (1, 101, 201) abziehen zu müssen, wobei die Kappe (2, 102, 202) ein Verbindungsteil (3, 103, 203) umfaßt, das eine Hülse (9, 109, 209) aufweist, welche auf die Öffnung (6, 106, 206) des Behälters (1, 101, 201) paßt und mit einem Boden (11, 111, 211) verbunden ist, in dem ein vertiefter Bereich (15, 115, 215) ausgebildet ist, der durch eine Grundfläche und zwei einander gegenüberliegende Seitenflächen (16, 116, 216) begrenzt ist, wobei in der Grundfläche eine Austrittsöffnung (22, 122, 222) für die Substanz ausgebildet ist, und wobei der vertiefte Bereich (15, 115, 215) ein Verschlußorgan (4, 104, 204) aufnimmt, das aus einer Verschlußposition für die Austrittsöffnung (22, 122, 222) in eine Abgabeposition kippbar ist, in welcher die Öffnung (22, 122, 222) frei ist und der Austrittskanal (43, 155, 243) in Kommunikation mit der Austrittsöffnung (22, 122, 222) steht,
**dadurch gekennzeichnet,** daß das Verschlußorgan (4, 104, 204) eine röhrenförmige Wandung (29, 34, 37; 129, 134, 137; 254) umfaßt, welche eine Öffnung zum Boden (11, 111, 211) und zum Austrittskanal (43, 155, 243) aufweist, wobei der Boden zur röhrenförmigen Wandung komplementäre Mittel (17, 18, 24; 117, 118, 124, 251) aufweist, um mit diesen in Abgabeposition des Verschlußorgans (4, 104, 204) den Austrittskanal (43, 155, 243) für die Substanz zu begrenzen und um sich in Verschlußposition des Verschlußorgans (4, 104, 204) an die röhrenförmige Wandung zu fügen und den Austrittskanal (43, 155, 243) zum Verschwinden zu bringen.

2. Verschlußkappe nach Anspruch 1, dadurch gekennzeichnet, daß die Grundfläche des vertieften Bereichs (15, 115, 215) aus zwei Grundplatten (18, 118, 218 und 19, 119, 219) besteht, die durch einen Absatz (17, 117, 217) voneinander getrennt sind, nämlich eine obere vordere Grundplatte (18, 118, 218), in der sich die Öffnung (22, 122, 222) befindet und eine untere hintere Grundplatte (19, 119, 219), wobei das Verschlußorgan (4, 104, 204) aus einer Basisplatte (29, 129, 229) besteht und einerseits einen vorderen Teil (35, 135, 235) mit Verschlußmitteln für die Öffnung (22, 122, 222) des Verbindungsteils (3, 103, 203) sowie mit der röhrenförmigen Wandung (29, 34, 37 ; 129, 134, 137 ; 237), die vorgesehen ist, den Austrittskanal (43, 155, 243) für die Substanz zu bilden und andererseits einen hinteren Teil (36, 136, 236) umfaßt, welcher den Betätigungshebel für das kippbare Verschlußorgan (4, 104, 204) bildet und seitlich ein längs einer querverlaufenden Achse angeordnetes Gelenk (42, 142, 242) aufweist, das mit komplementären Teilen (25, 125, 225) am Verbindungsteil (3, 103, 203) zusammenwirkt.

3. Verschlußkappe nach Anspruch 2, dadurch gekennzeichnet, daß der Absatz (17, 117) senkrecht zur Symmetrieachse des vertieften Bereichs (15, 115) verläuft und das Verschlußorgan (4, 104) eine untere quer verlaufende Zunge (34, 134) mit einer gerundeten Kante zum Zusammenwirken mit dem Absatz (17, 117) aufweist, wobei die Zunge (34, 134) das Verschlußorgan (4, 104) in den vorderen Teil und den hinteren Teil teilt.

4. Verschlußkappe nach Anspruch 2, dadurch gekennzeichnet, daß der vordere Teil (35, 135) des Verschlußorgans (4, 104) auf beiden Seiten der Basisplatte (29, 129) seitliche Flügel (37, 137) aufweist, die in eine seitliche Rille (24, 124) eingreifen können, welche zwischen einem der Flügel (16, 116) und der oberen vorderen Grundplatte (18, 118) gebildet ist, wobei die beiden Flügel (37, 137) mit der Basisplatte (29, 129) des vorderen Teils (35, 135) die röhrenförmige Wandung definieren, die den Austrittskanal (43, 155) in der Abgabeposition des Verschlußorgans (4, 104) teilweise begrenzt, und wobei die beiden Flügel (37, 137) sich in Verschlußposition des Verschlußorgans (4, 104) vollständig in den seitlichen Rillen (24, 124) befinden, um die Auflage der Basisplatte (29, 129) auf der oberen vorderen Grundplatte (18, 118) zu ermöglichen, in Abgabeposition des Verschlußorgans (4, 104) aber nur teilweise aus den Rillen (24, 124) herausgezogen sind.

5. Verschlußkappe nach Anspruch 2, dadurch gekennzeichnet, daß der hintere Teil (36, 136, 236) des Verschlußorgans (4, 104, 204) auf jeder Seite einen Lagerzapfen (42, 142, 242) aufweist, der zur Aufnahme in einem zylindrischen Sitz (25, 125, 225) bestimmt ist, der in jeder Seitenwand (16, 116, 216) im rechten Winkel zu der hinteren Platte (19, 119, 219) ausgespart ist, um das Gelenk des Betätigungsorgans (4, 104, 204) zu bilden.

6. Verschlußkappe nach Anspruch 5, dadurch gekennzeichnet, daß sich jeder Sitz (25, 125, 225) zur oberen Wand des Bodens (11, 111, 211) von vorne gesehen in Form eines Omega öffnet.

7. Verschlußkappe nach einem der Ansprüche 1 bis 6, dadurch gekennzeichnet, daß die beiden Flügel (16, 116, 216) in zur Achse der Hülse (9, 109, 209) im wesentlichen parallelen Ebenen angeordnet sind, wobei die Ebenen sich einander in Richtung der vorderen Platte der Kappe (2, 102, 202) nähern.

8. Verschlußkappe nach einem der Ansprüche 1 bis 7, dadurch gekennzeichnet, daß der Boden (11, 111, 211) im Inneren der Hülse (9, 109, 209) eine Dichtschürze (28, 128, 228) aufweist, die in die Austrittsöffnung des Behälters (1, 102, 201) ragt und daß die Hülse (9, 109, 209) auf der Innenseite in der Nähe des unteren Randes in einem ringförmigen Bereich angeordnete Verdickungen (12, 112, 212) aufweist, die Mittel zum Einrasten des Verbindungsteils (3, 103, 203) unterhalb eines Ringwulsts (8, 108, 208) am Behälter (1, 101, 201) bilden, wobei die Hülse (9, 109, 209) außerdem radiale Stege (13, 14 ; 113, 114 ; 213) zur Positionierung des Verbindungsteils (3, 103, 203) auf dem Ende des Behälters (1, 102, 201) aufweist.

9. Verschlußkappe nach einem der Ansprüche 1 bis 8, dadurch gekennzeichnet, daß der Boden (11, 11, 211) eine äußere Ummantelung (10, 110, 210) aufweist, welche die Hülse (9, 109, 209) umgibt.

10. Verschlußkappe nach Anspruch 2 alleine oder in Kombination mit einem der Ansprüche 3 bis 9, dadurch gekennzeichnet, daß die Öffnung (22) des Verbindungsteils (3) außen mit einem Stutzen (23) umrandet ist und daß die Verschlußmittel für die Öffnung (22) durch eine Nut (39) gebildet werden, welche in der Seite der Basisplatte (29) des vorderen Teils (35) des Verschlußorgans (4) ausgebildet ist, die sich gegenüber der vorderen Platte (18) befindet, wobei die Nut (39) in Verschlußposition des Verschlußorgans (4) den freien Rand des Stutzens (23) dichtend aufnimmt.

11. Verschlußkappe nach Anspruch 2 alleine oder in Kombination mit einem der Ansprüche 3 bis 9, dadurch gekennzeichnet, daß die Öffnung (122, 222) des Verbindungsteils (103, 203) im Boden eines im wesentlichen zylindrischen, senkrecht in der vorderen oberen Platte (118) ausgenommenen Hohlraums (151, 251) mündet.

12. Verschlußkappe nach Anspruch 11, dadurch gekennzeichnet, daß der Hohlraum (151) eine Leitlinie mit einer im wesentlichen rechteckigen Form aufweist, deren Längsseiten (152) im wesentlichen parallel zu der Mittenfläche der beiden seitlichen Rillen (124) verlaufen und im wesentlichen symmetrisch zu dieser Fläche angeordnet sind.

13. Verschlußkappe nach Anspruch 12, dadurch gekennzeichnet, daß die Längsseiten der im wesentlichen rechteckigen Leitlinie des Hohlraums (151) durch zwei Kreisbögen (153a und 153b) begrenzt sind, wobei der Kreisbogen (153a) an der Vorderseite der Platte (118) tangential zur kreisbogenförmigen Wand (120) verläuft, welche den Rand der Ummantelung (110) bildet, und wobei der Kreisbogen (153b) an der Rückseite der Platte (118) tangential an einer Linie verläuft, welche die hinteren Wände der seitlichen Rillen (124) verbindet.

14. Verschlußkappe nach Anspruch 13, dadurch gekennzeichnet, daß das Verschlußmittel des Hohlraums (151) ein Steg (154) ist, dessen Grundlinie eine geschlossene Kurve ist, wobei der Steg (154) auf der Seite der Platte (129) des vorderen Teils (135) des Verschlußorgans (104) ausgebildet ist, welche der Platte (118) gegenüberliegt, und sich in Verschlußposition an die Wände des Hohlraums (151) anschmiegt, und zwar über die gesamte Tiefe des Hohlraums (151) entlang der Längsseiten (152) und des hinteren Kreisbogens (153a) und nur über eine geringe Tiefe entlang des vorderen Kreisbogens (153b), derart, daß bei offener Position der vordere Teil des Stegs (154) einen Zwischenraum entstehen läßt.

15. Verschlußkappe nach Anspruch 11, dadurch gekennzeichnet, daß der im wesentlichen zylindrische Hohlraum (251) einen kreisförmigen Abschnitt besitzt und daß das Verschlußmittel dieses Hohlraums durch eine zylindrische Muffe (254) gebildet wird, die nach unten ragend unter dem vorderen Teil des Verschlußorgans (204) vorgesehen ist, wobei die Muffe (254) dichtend gegen den zylindrischen Hohlraum (251) in Eingriff kommt und nach vorne in der zylindrischen Wand ein Fenster (243) für den Durchtritt des Produkts aufweist.

16. Verschlußkappe nach Anspruch 15, dadurch gekennzeichnet, daß die Wand des Hohlraums (251) eine Tangente zum vorderen Ende (B) des Verbindungsteils (203) bildet, derart, daß das Fenster (243) praktisch am vorderen Rand des Verbindungsteils (203) mündet.

17. Verschlußkappe nach Anspruch 16, dadurch gekennzeichnet, daß das Fenster (243) eine im wesentlichen rechteckige Form besitzt und daß das Ganze derart ausgebildet ist, daß in Abgabeposition des Verschlußorgans (204) eine unterhalb des Fensters (243) angeordnete Umrandung (l) wenigstens zum Teil im Hohlraum (251) bleibt.

18. Behälter, ausgerüstet mit einer Verschlußkappe nach einem der Ansprüche 1 bis 17.

## Claims

1. Sealing capsule for a container (1, 101, 201), suitable for permitting the dispensing of the substance via an outlet channel (43, 155, 243) without it being necessary to withdraw it from the container (1, 101, 201), the said capsule (2, 102, 202) comprising a fitting member (3, 103, 203) which includes a sleeve (9, 109, 209) which is intended to be fitted over the mouth (6, 106, 206) of the said container (1, 101, 201) and is connected to a bottom (11, 111, 211) on which a recessed region (15, 115, 215), delimited by a base and by two flanges (16, 116, 216) facing each other, is formed, an outlet orifice (22, 122, 222) for the substance being formed in the said base, the said recessed region (15, 115, 215) receiving a shutoff member (4, 104, 204) which can tilt from a position shutting off the said outlet orifice (22, 122, 222) to a dispensing position in which the said orifice (22, 122, 222) is cleared, the outlet channel (43, 155, 243) being in communication with the outlet orifice (22, 122, 222); characterised in that the said shutoff member (4, 104, 204) includes a tubular wall (29, 34, 37; 129, 134, 137; 254) having an opening opposite the bottom (11, 111, 211) and the outlet channel (43, 155, 243), the said bottom including means (17, 18, 24; 117, 118, 124, 251) complementary with the said tubular wall in order to delimit with it the outlet channel (43, 155, 243) for the substance in the dispensing position of the said shutoff member (4, 104, 204) and in order to be fitted over to said tubular wall in the shutoff position of the shutoff member (4, 104 204), thereby causing the outlet channel (43, 155, 243) to disappear.

2. Sealing capsule according to Claim 1, characterised in that the base of the recessed region (15, 115, 215) is constituted by two plate elements (18, 118, 218 and 19, 119, 219) separated by a step (17, 117, 217), namely a front upper plate element (18, 118, 218) in which the orifice (22, 122, 222) is provided and a rear lower plate element (19, 119, 219), the shutoff member (4, 104, 204) being constituted by a base plate (29, 129, 229), the said shutoff member (4, 104, 204) including on the one hand a front part (35, 135, 235) with means for shutting off the orifice (22, 122, 222) of the said fitting member (3, 103, 203) as well as the tubular wall (29, 34, 37; 129, 134, 137; 237) which is intended to constitute the outlet channel (43, 155, 243) for the substance, and on the other hand a rear part (36, 136, 236) constituting the flap for operating the said tilting shutoff member (4, 104, 204) and carrying, laterally, articulation means (42, 142, 242) which are disposed along a transverse axis, which articulation means interact with complementary parts (25, 125, 225) carried by the said fitting member (3, 103, 203).

3. Sealing capsule according to Claim 2, characterised in that the step (17, 117) is perpendicular to the axis of symmetry of the said recessed region (15, 115) whereas the shutoff member (4, 104) carries a lower transverse tongue (34, 134) having a rounded edge in order to interact with the said step (17, 117), the said tongue (34, 134) belonging to the said shutoff member (4,104) between the front part and the rear part.

4. Sealing capsule according to Claim 2, characterised in that the front part (35, 135) of the shuttof member (4, 104) includes on either side of the base plate (29, 129) two lateral flanges (37, 137) each capable of penetrating into a lateral groove (24, 124) formed between one of the flanges (16, 116) and the front upper plate element (18, 118), the two flanges (37, 137) defining with the base plate (29, 129) of the front part (35, 135), the tubular wall which partially delimits the outlet channel (43, 155) in the dispensing position of the shutoff member (4, 104), the two flanges (37, 137) being positioned completely in the lateral grooves (24, 124) in the shutoff position of the shutoff member (4, 104), in order to enable the base plate (29, 129) to bear on the front upper plate element (18, 118), but only being partially extracted from the said grooves (24, 124) in the dispensing position of the shutoff member (4, 104).

5. Sealing capsule according to Claim 2, characterised in that the rear part (36, 136, 236) of the shutoff member (4, 104, 204) carries, on each side, a journal (42, 142, 242) intended to be received in a cylindrical housing (25, 125, 225) emerging in each flange (16, 116, 216) vertically in line with the rear plate element (19, 119, 219) so as to constitute the means for articulating the said shutoff member (4, 104, 204).

6. Sealing capsule according to Claim 5, characterised in that each housing (25, 125, 225) opens into the upper wall of the bottom (11, 111, 211) so as to present, seen in elevation, the shape of an omega.

7. Sealing capsule according to one of Claims 1 to 6, characterised in that the two flanges (16, 116, 216) are disposed in planes substantially parallel to the axis of the sleeve (9, 109, 209), the said planes converging on each other in the direction of the front plate element of the said capsule (2, 102, 202).

8. Sealing capsule according to one of Claims 1 to 7, characterised in that the bottom (11, 111, 211) includes, inside the sleeve (9, 109, 209), a sealing skirt (28, 128, 228) penetrating into the outlet mouth of the container (1, 101, 201) and in that the sleeve (9, 109, 209) includes internal bulges (12, 112, 212) disposed on an annular region in the vicinity of its lower edge, and constituting means for snap-fastening the fitting member (3, 103, 203) under an annular snap ring (8, 108, 208) carried by the container (1, 101, 201), the said sleeve (9, 109, 209) also including radial ribs (13, 14, 113, 114; 213) for positioning the said fitting member (3, 103, 203) over the end of the said container (1, 101, 201).

9. Sealing capsule according to one of Claims 1 to 8, characterised in that the bottom (11, 111, 211) carries, on the outside, an external covering skirt (10, 110, 210) which surrounds the sleeve (9, 109, 209).

10. Sealing capsule according to Claim 2, taken alone or in combination with one of Claims 3 to 9, characterised in that the orifice (22) of the fitting member (3) is bordered, on the outside, by a chimney (23) and in that the means for shutting off the said orifice (22) are constituted by a groove (39) which is formed in that one of the faces of the base plate (29) of the front part (35) of the shutoff member (4) which is opposite the front plane element (18), the said groove (39) receiving, in a sealed manner, the free edge of the chimney (23) in the shutoff position of the shutoff member (4).

11. Sealing capsule according to Claim 2, taken alone or in combination with one of Claims 3 to 9, characterised in that the orifice (122, 222) of the fitting member (103, 203) emerges on the bottoom of a substantially cylindrical cavity (151, 251) which is recessed out perpendicularly in the front upper plate element (118).

12. Sealing capsule according to Claim 11, characterised in that the cavity (151) allows for a guide having a substantially rectangular shape, the lengths (152) of which are substantially parallel to the bisecting plane of the two lateral grooves (124) and are disposed substantially symmetrically in relation to this plane.

13. Sealing capsule according to Claim 12, characterised in that the widths of the substantially rectangular guide of the cavity (151) are delimited by two circular arcs (153a) and 153b), the circular arc (153a) at the front of the plate element (118) being positioned tangentially to the circularly arcuate wall (120) consituting the rim of the covering cap (110), the circular arc (153b) at the rear of the plate element (118) bearing tangentially on a line connecting the rear walls of the lateral grooves (124).

14. Sealing capsule according to Claim 13, characterised in that the means for shutting off the cavity (151) is a rib (154) whose base is a closed curve, the said rib (154) being formed on that one of the faces of the plate (129) of the front part (135) of the shutoff member (104) which is opposite the plate element (118) and matching, in the shutoff position, the shape of the walls of the cavity (151) over the entire depth of the said cavity (151) along the lengths (152) and along the rear circular arc (153a), and only over a small depth along the front circular arc (153b) so that, in the open position, the front part of the rib (154) allows an empty frame to appear.

15. Capsule according to Claim 11, characterised in that the substantially cylindrical cavity (251) has a circular cross-section and in that the means for shutting off this cavity is formed by a cylindrical sleeve (254), provided as a projection downwards under the front part of the shutoff member (204), this sleeve (254) being suitable for engaging, in a sealed manner, into the cylindrical cavity (251) and including, towards the front, a window (243) in its cylindrical wall for the passage of the product.

16. Capsule according to Claim 15, characterised in that the wall of the cavity (251) is tangential to the front end (B) of the fitting member (203) so that the window (243) emerges practically at the front edge of the said fitting member (203).

17. Capsule according to Claim 16, characterised in that the window (243) has a substantiallly rectangular shape and in that the assembly is such that, in the dispensing position of the shutoff member (204), an edge (l) located under the window (243) remains engaged, at least partially, in the cavity (251).

18. Container equipped with a sealing capsule such as defined in one of Claims 1 to 17.
